# EUROPÄISCHE PATENTSCHRIFT

(11) **EP 2 893 248 B1**
(45) Veröffentlichungstag und Bekanntmachung des Hinweises auf die Patenterteilung: **29.04.2020**
(21) Anmeldenummer: 13759209.3
(22) Anmeldetag: 09.09.2013
(51) Int. Cl.: F21S 8/02, F21V 21/04

(54) **EINBAURING ZUM EINBAU EINER EINBAULEUCHTE UND EINBAULEUCHTE MIT EINBAURING**
FITTING RING FOR FITTING A RECESSED LAMP AND A RECESSED LAMP WITH FITTING RING
BAGUE D'ENCASTREMENT SERVANT À L'ENCASTREMENT D'UN LUMINAIRE ENCASTRÉ, ET LUMINAIRE ENCASTRÉ MUNI D'UNE BAGUE D'ENCASTREMENT

(30) Priorität: 10.09.2012 DE 102012215970; 11.07.2013 DE 102013213576
(43) Veröffentlichungstag der Anmeldung: 15.07.2015
(73) Patentinhaber: Zumtobel Lighting GmbH, 32657 Lemgo (DE)
(72) Erfinder: HESSE, Peter, 31840 Hessisch Oldensdorf (DE)
(74) Vertreter: Thun, Clemens
(86) Internationale Anmeldenummer: PCT/EP2013/068548
(87) Internationale Veröffentlichungsnummer: WO 2014/037548

(56) Entgegenhaltungen:
- EP-A1- 2 372 231
- DE-U1-202008 002 937
- FR-A- 1 311 290
- US-A1- 2007 019 418

## Beschreibung

Die Erfindung betrifft einen Einbauring zum Einbau einer Einbauleuchte in einer, in einem Decken- oder Wandelement ausgebildeten Einbauöffnung, der ein ringförmiges Basiselement mit einem Flanschbereich zur Anlage an dem Decken- oder Wandelement und wenigstens ein Halteelement zum Halten des Basiselements in der Einbauöffnung aufweist. Weiterhin betrifft die Erfindung eine Einbauleuchte mit einem solchen Einbauring.

Aus der DE 20 2010 002 676 U1 ist ein entsprechender Einbauring für eine Einbauleuchte in Form eines Downlights bekannt. Zur Befestigung in der Einbauöffnung weist der Einbauring Rastarme auf, die höhenverstellbar an senkrechten Stegen angeordnet sind. Die Rastarme umfassen Auflageelemente, die im befestigten Zustand des Einbaurings von einer Innenseite der Einbauöffnung her gegen einen Randbereich der Einbauöffnung greifen.

Bei diesem bekannten Einbauring besteht jeder der Rastarme aus mehreren Einzelteilen. Hierdurch ist sowohl die Herstellung, als auch die Handhabung mit erheblichem Aufwand verbunden.

Aus der FR 1 311 290 A ist ein Einbauring für eine Einbauleuchte bekannt, der ein ringförmiges Basiselement und ein Halteelement aufweist, wobei das Halteelement mit Hilfe einer Feder am Basiselement gehalten ist. Das Halteelement lässt sich zwischen einer Montage- und einer Halteposition hin und her bewegen. Dabei kann der Einbauring in eine entsprechende Einbauöffnung hinein bewegt werden, wenn sich das Halteelement in der Montageposition befindet; in der Halteposition hält das Halteelement den Einbauring in der Einbauöffnung.

Aus der DE 20 2008 002 937 U1 ist Montagerahmen für Leuchten bekannt, bei dem ein Montagering mit Hilfe eines blattfederartigen Zungenelements am Rand einer Einbauöffnung gehalten wird.

Weitere Einbauringe sind aus den Schriften US 2007/0019418 A1 und EP 2 372 231 A1 bekannt.

Der Erfindung liegt die Aufgabe zugrunde, einen entsprechenden verbesserten Einbauring bzw. eine entsprechende verbesserte Einbauleuchte anzugeben. Insbesondere soll dabei die Herstellung und die Handhabung erleichtert ermöglicht sein.

Diese Aufgabe wird gemäß der Erfindung mit dem in dem unabhängigen Anspruch angegebenen Gegenstand gelöst. Besondere Ausführungsarten der Erfindung sind in den abhängigen Ansprüchen angegeben.

Gemäß der Erfindung ist ein Einbauring zum Einbau einer Einbauleuchte in einer, in einem Decken- oder Wandelement ausgebildeten Einbauöffnung vorgesehen, der ein ringförmiges Basiselement mit einem Flanschbereich zur Anlage an dem Decken- oder Wandelement aufweist. Weiterhin weist der Einbauring wenigstens ein Halteelement zum Halten des Basiselements in der Einbauöffnung auf. Dabei ist das wenigstens eine Halteelement gegenüber dem Basiselement derart beweglich angeordnet, dass es zwischen einer Montageposition und einer Halteposition hin- und her bewegt werden kann, wobei der Einbauring in die Einbauöffnung hinein bewegt werden kann, wenn sich das wenigstens eine Halteelement in der Montageposition befindet und wobei der Einbauring in der Einbauöffnung gehalten ist, wenn sich das Basiselement wie vorgesehen in der Einbauöffnung positioniert befindet und sich das wenigstens eine Halteelement in der Halteposition befindet. Der Einbauring ist dabei derart gestaltet, dass das wenigstens eine Halteelement derart beweglich an dem Basiselement angeordnet ist, dass es ohne eine Formveränderung des Basiselements und/oder des wenigstens einen Halteelements nicht von dem Basiselement getrennt werden kann.

Hierdurch lässt sich bei insgesamt einfacher Gestaltungsmöglichkeit die Gefahr verringern, dass sich das wenigstens eine Halteelement ungewollt von dem Basiselement löst. Dadurch ist die Handhabung des Einbaurings erleichtert.

Vorzugsweise ist der Einbauring dabei derart gestaltet, dass das wenigstens eine Halteelement durch eine, vorzugsweise manuell erzeugbare, Formveränderung des Basiselements und/oder des wenigstens einen Halteelements von dem Basiselement vollständig und reversibel getrennt werden kann. Hierdurch ist der Zusammenbau des Einbaurings erleichtert. Zudem lässt sich beispielsweise ein defektes Halteelement besonders leicht austauschen.

Vorteilhaft bestehen das Basiselement und/oder das wenigstens eine Halteelement aus Kunststoff. Hierdurch sind bei einfacher Herstellung besonders geeignete mechanische Eigenschaften erzielbar.

Vorzugsweise besteht das Halteelement aus einem einzigen Stück bzw. bestehen gegebenenfalls die Halteelemente jeweils aus einem einzigen Stück. Hierdurch lässt sich der Einbauring mit besonders wenigen Einzelteilen gestalten. Dies ist vorteilhaft mit Bezug auf die Herstellung und die Handhabung.

Erfindungsgemäß weist das wenigstens eine Halteelement zur beweglichen Anordnung an dem Basiselement erste Führungselemente auf und das Basiselement zweite Führungselemente, die mit den ersten Führungselementen derart wechselwirken, dass das wenigstens eine Halteelement geführt beweglich an dem Basiselement angeordnet ist. Hierdurch ist herstellungstechnisch vorteilhaft eine besonders sichere Funktionsweise des Einbaurings ermöglicht.

Dabei umfassen die ersten Führungselemente und die zweiten Führungselemente erfindungsgemäß einen Führungszapfen sowie eine Führungsfläche zur Führung des Führungszapfens. Hierdurch ist eine sichere und dabei einfach herzustellende Führung ermöglicht. Besonders bevorzugt umfassen dabei die ersten Führungselemente und die zweiten Führungselemente außerdem einen weiteren Führungszapfen und eine weitere Führungsfläche zur Führung des weiteren Führungszapfens, wobei der zuerst genannte Führungszapfen und der weitere Führungszapfen derart gestaltet sind, dass sie mit ihren freien Enden aufeinander zu oder voneinander weg weisen. Hierdurch ist eine besonders zuverlässige Führung ermöglicht.

Besonders handhabungsfreundlich ist das wenigstens eine Halteelement über eine Rastverbindung mit dem Basiselement verbunden. Hierdurch sind insbesondere die Handhabung und auch der Zusammenbau des Einbaurings erleichtert.

Ein besonders sicherer Halt in der Einbauöffnung lässt sich erzielen, wenn ein, auf das wenigstens eine Halteelement wirkender, reversibel lösbarer Feststellmechanismus vorgesehen ist, über den das wenigstens eine Halteelement in der Halteposition gehalten werden kann.

Dabei weist das wenigstens eine Halteelement vorzugsweise ein Löseelement auf, wobei der Einbauring derart gestaltet ist, dass bei einer Betätigung des Löseelements der Feststellmechanismus gelöst wird. Hierdurch lässt sich das Halteelement besonders einfach wieder aus der Halteposition lösen, zum Beispiel um den Einbauring wieder aus der Einbauöffnung zu demontieren.

Ein besonders zuverlässiger Halt in der Einbauöffnung bei insgesamt einfacher Ausführung ist ermöglicht, wenn der Einbauring wenigstens zwei Halteelemente aufweist, vorzugsweise wenigstens drei Halteelemente aufweist.

Gemäß einem weiteren Aspekt der Erfindung ist eine Einbauleuchte, insbesondere eine Deckeneinbauleuchte, vorgesehen, die einen erfindungsgemäßen Einbauring aufweist.

Die Erfindung wird im Folgenden anhand eines Ausführungsbeispiels und mit Bezug auf die Zeichnungen näher erläutert. Es zeigen:
- Fig. 1: eine perspektivische Skizze zu einem Ausführungsbeispiel einer erfindungsgemäßen Einbauleuchte mit einem erfindungsgemäßen Einbauring,
- Fig. 2: eine perspektivische Skizze des separierten Einbaurings,
- Fig. 3: eine geschnittene perspektivische Skizze zu dem, in einem Deckenelement positionierten Einbauring,
- Fig. 4: eine perspektivische Skizze zu einem Einbauring gemäß einer Ausführung mit zwei Halteelementen,
- Fig. 5: eine perspektivische Skizze des separierten Halteelements,
- Fig. 6: eine entsprechende Skizze aus einer anderen Perspektive,
- Fig. 7: eine perspektivische Skizze zu einem weiteren Ausführungsbeispiel, bei der der Einbauring insgesamt viereckig gestaltet ist,
- Fig. 8: eine perspektivische Skizze des entsprechenden separierten Halteelements und
- Fig. 9: eine perspektivische Skizze des entsprechenden separierten Basiselements.

Fig. 1 zeigt eine perspektivische Skizze einer Einbauleuchte gemäß der Erfindung. Die Einbauleuchte umfasst einen erfindungsgemäßen Einbauring 1, der in Fig. 2 in separierter Form skizziert dargestellt ist. Der Einbauring 1 dient zum Einbau der Einbauleuchte in einer Einbauöffnung; wie in Fig. 3 in einer geschnittenen perspektivischen Skizze angedeutet, ist dabei die Einbauöffnung in einem Decken- oder Wandelement *D* ausgebildet.

In der vorliegenden Beschreibung wird davon ausgegangen, dass es sich bei dem Decken- oder Wandelement um ein horizontal orientiertes Element handelt, so dass durch die Einbauöffnung eine horizontale Ebene festgelegt ist und dass sich die Einbauleuchte im eingebauten Zustand überwiegend oberhalb der horizontalen Ebene befindet, so wie bei einer Deckeneinbauleuchte der Fall. Allerdings eignet sich der Einbauring grundsätzlich auch für eine andersartige Orientierung, beispielsweise zum Einbau in ein vertikales Wandelement. In einem solchen Fall sind die vorliegenden Richtungsangaben etc. entsprechend umzudeuten.

Der Einbauring 1 umfasst ein ringförmiges Basiselement 3 mit einem Flanschbereich 4, der zur Anlage von unten an das Decken- oder Wandelement *D* vorgesehen ist.

Weiterhin umfasst der Einbauring 1 wenigstens ein Halteelement 5 zum Halten des Basiselements 3 in der Einbauöffnung. Das wenigstens eine Halteelement 5 ist dabei insbesondere dazu vorgesehen, den Einbauring 1 in Verbindung mit dem Flanschbereich 4 in der Einbauöffnung zu halten. Insbesondere kann hierzu der Flanschbereich 4 dafür vorgesehen sein, gegen einen, zu einer Außenseite der Einbauöffnung hin weisenden Randbereich der Einbauöffnung in Anlage gebracht zu werden, hier also "von unten" und das wenigstens eine Halteelement 5 gegen einen, zu einer Innenseite der Einbauöffnung hin weisenden Randbereich der Einbauöffnung in Anlage gebracht zu werden, hier also von oben, so dass durch Wechselwirkung zwischen dem Flanschbereich 4 und dem wenigstens einen Halteelement 5 der Einbauring 1 bzw. die Einbauleuchte in der Einbauöffnung gehalten ist.

Bei der in Fig. 2 gezeigten Ausführung weist der Einbauring 1 insgesamt genau drei Halteelemente 5 auf. Es können aber auch beispielsweise lediglich zwei Halteelemente 5 oder vier Halteelemente 5 vorgesehen sein oder eine noch andere Anzahl von Halteelementen 5. Grundsätzlich ist mindestens ein Halteelement 5 vorgesehen, wobei wenigstens zwei Halteelemente 5 bevorzugt sind. Wenn der Einbauring 1 bzw. das Basiselement 3 einen Durchmesser von etwa 200 mm oder größer aufweist, sind wenigstens drei Halteelemente 5 bevorzugt.

Herstellungstechnisch vorteilhaft sind im Fall von wenigstens zwei Halteelementen 5 alle Halteelemente 5 des Einbaurings 3 baugleich ausgeführt und ebenso die Verbindungsbereiche, die für die Verbindungen zu den Halteelementen 5 am Basiselement 3 ausgebildet sind. In diesem Sinn ist im Folgenden der Einfachheit halber die Beschreibung mit Bezug auf das wenigstens eine Halteelement 5 und dessen Verbindung zum Basiselement 3 lediglich auf "das" Halteelement 5 bzw. "den" Verbindungsbereich gerichtet.

Das Halteelement 5 ist gegenüber dem Basiselement 3 derart beweglich angeordnet, dass es - wie in Fig. 3 angedeutet - zwischen einer Montageposition *M* und einer Halteposition *H* hin- und her bewegt werden kann. Wenn sich das Halteelement 5 (bzw. jedes der Halteelemente 5) in der Montageposition *M* befindet, kann der Einbauring 1 von der Außenseite her bzw. von unten kommend in die Einbauöffnung hinein bewegt werden, bis sich das Basiselement 3 in der vorgesehenen Einbauposition befindet. Und wenn sich das Basiselement 3 wie vorgesehen in der Einbauöffnung positioniert befindet und sich das Halteelement 5 (bzw. jedes der Halteelemente 5) in der Halteposition *H* befindet, ist der Einbauring 1 in der Einbauöffnung gehalten.

Dabei ist der Einbauring 1 so gestaltet, dass das Halteelement 5 derart beweglich an dem Basiselement 3 angeordnet ist, dass es ohne eine Formveränderung des Basiselements 3 und/oder des Halteelements 5 nicht von dem Basiselement 3 getrennt bzw. separiert werden kann. Mit Trennung bzw. Separierung sei dabei eine vollständige Trennung bezeichnet, also eine Trennung derart, dass - mit Bezug auf eine Ebene - das Halteelement 5 vollständig auf eine Seite der Ebene verbracht werden kann und das Basiselement 3 gleichzeitig vollständig auf die andere Seite der Ebene. Selbstverständlich ist in diesem Sinn auch eine Zerstörung zwangsläufig mit einer Formveränderung verbunden.

Durch die genannte Gestaltung lässt sich erzielen, dass die Gefahr eines unbeabsichtigten Separierens des Halteelements 5 vom Basiselement 3 bzw. eines Verlierens des Halteelements 5 signifikant vermindert ist. Hierdurch ist insbesondere die Handhabung des Einbaurings 1, insbesondere bei der Anbringung des Einbaurings 1 in der Einbauöffnung erleichtert.

Vorzugsweise ist der Einbauring 1 weiterhin derart gestaltet, dass das Halteelement 5 durch eine Formveränderung des Basiselements 3 und/oder des wenigstens einen Halteelements 5 von dem Basiselement 3 vollständig und reversibel getrennt werden kann.

Hierdurch lässt sich das Halteelement 5 besonders einfach mit dem Basiselement 3 verbinden und somit der Einbauring 1 besonders einfach zusammenbauen. Wenn dabei die Formveränderung manuell erzeugbar ist, kann das Halteelement 5 ohne Zuhilfenahme eines Werkzeugs mit dem Basiselement 3 wie vorgesehen verbunden und auch wieder von Letzterem gelöst werden.

Herstellungstechnisch besonders vorteilhaft besteht das Halteelement 5 und/oder das Basiselement 3 aus Kunststoff. Durch diese Materialwahl lassen sich die genannten Eigenschaften besonders gut erzielen. Dabei besteht das Halteelement 5 vorteilhaft aus lediglich einem Stück bzw. ist einstückig ausgebildet.

In Fig. 4 ist eine Variante bzw. eine Ausführung des Einbaurings 1 mit genau zwei Halteelementen 5 skizziert, wobei die Halteelemente 5 jeweils sowohl in der Montageposition *M,* als auch in der Halteposition *H* gegenüber dem Basiselement 3 skizziert sind.

In den Figuren 5 und 6 ist das Halteelement 5 separiert aus zwei unterschiedlichen Perspektiven skizziert. Zur beweglichen Anordnung an dem Basiselement 3 weist das Halteelement 5 erfindungsgemäß erste Führungselemente 6, 9 auf und das Basiselement 3 - in Fig. 4 bezeichnete - zweite Führungselemente 10, 13, die mit den ersten Führungselementen 6, 9 derart wechselwirken, dass hierdurch das Halteelement 5 geführt beweglich an dem Basiselement 3 angeordnet ist.

Erfindungsgemäß umfassen die ersten Führungselemente 6, 9 einen Führungszapfen 6 und die zweiten Führungselemente 10, 13 eine Führungsfläche 10 zur Führung des Führungszapfens 6. Alternativ kann (in den Figuren nicht gezeigt) der Führungszapfen als Teil der zweiten Führungselemente ausgebildet sein und die Führungsfläche als Teil der ersten Führungselemente.

Weiterhin vorteilhaft umfassen die ersten Führungselemente 6, 9 außerdem einen weiteren Führungszapfen 9 und die zweiten Führungselemente 10, 13 eine weitere Führungsfläche 13 zur Führung des weiteren Führungszapfens 9, wobei der zuerst genannte Führungszapfen 6 und der weitere Führungszapfen 9 vorteilhaft derart gestaltet sind, dass sie mit ihren freien Enden aufeinander zu weisen, wie beispielsweise aus Fig. 5 ersichtlich. Alternativ können die beiden Führungszapfen auch voneinander weg weisen.

Alternativ können (in den Figuren nicht gezeigt) die beiden Führungszapfen als Teile der zweiten Führungselemente gestaltet sein und die beiden Führungsflächen als Teile der ersten Führungselemente.

Wie beispielsweise in Fig. 2 bezeichnet, umfasst vorzugsweise der Verbindungsbereich des Basiselements 3 zwei nach oben gerichtete Vertikalelemente 31, 32, wobei jeweils eine der Führungsflächen 10, 13 an einem der beiden Vertikalelemente 31, 32 ausgebildet ist. Im gezeigten Beispiel ist die erste Führungsfläche 10 an dem ersten Vertikalelement 31 ausgebildet und die zweite Führungsfläche 13 an dem zweiten Vertikalelement 32. Zwischen den beiden Vertikalelementen 31, 32 ist ein Spalt gebildet. Vorzugsweise sind die beiden Vertikalelemente 31, 32 mit Bezug auf den Spalt spiegelsymmetrisch gestaltet, wobei insbesondere die Führungsflächen 10, 13 mit Bezug auf den Spalt jeweils an den entsprechenden äußeren vertikalen Endbereichen bzw. Kantenbereichen der Vertikalelemente 31, 32 ausgebildet sind.

Im gezeigten Beispiel ist die Führungsfläche 10 derart gestaltet, dass sie den Führungszapfen 6 mit Bezug auf die Mitte des ringförmigen Basiselements 3 nach radial außen und nach radial innen lagebegrenzt, jedoch eine vertikale Bewegung des Führungszapfens 6 ermöglicht. Vorzugsweise ist die Gestaltung mit Bezug auf die weitere Führungsfläche 13, den weiteren Führungszapfen 9 und das zweite Vertikalelement 32 analog, insbesondere spiegelsymmetrisch baugleich.

Die beiden Führungsflächen 10, 13 weisen an ihren oberen Enden jeweils einen Anschlag 101, 131 auf, derart, dass die beiden Führungszapfen 6, 9 ohne Formveränderung des Basiselements 3 und/oder des Halteelements 5 nicht nach oben aus ihren Führungsflächen 10, 13 heraus bewegt werden können.

Vorzugsweise ist das Halteelement 5 über eine Rastverbindung mit dem Basiselement 3 verbunden. Hierdurch lässt sich das Halteelement 5 besonders handhabungsfreundlich mit dem Basiselement 3 verbinden. Beim gezeigten Beispiel ist vorgesehen, dass zum Verbinden des Halteelements 5 mit dem Basiselement 5 die beiden Führungszapfen 6, 9 an den oberen Endbereichen der Vertikalelemente 31, 32 in die Führungsflächen 10, 13 eingeklipst werden, wobei sich die beiden Vertikalelemente 31, 32 mit ihren oberen freien Endbereichen beim Einklipsen aufeinander zu bewegen, so dass sich der Spalt zwischen ihnen verkleinert. Es ist bei diesem Beispiel also eine Formveränderung des Basiselements 3 erforderlich, um das Halteelement 5 mit dem Basiselement 5 wie vorgesehen zu verbinden.

Durch das genannte Einklipsen der Führungszapfen 6, 9 ist eine besonders einfache Montage des Halteelements 5 an dem Basiselement 3 ermöglicht. Vorzugsweise ist die Gestaltung derart, dass die beiden Vertikalelemente 31, 32 dabei manuell ausgelenkt werden können, so dass das Einklipsen der beiden Führungszapfen 6, 9 ohne Werkzeug möglich ist.

Wie beispielsweise aus den Figuren 3 und 4 hervorgeht, ist durch die genannte geführte Anordnung des Halteelements 5 am Basiselement 3 ermöglicht, dass das Halteelement 5 in der Montageposition *M* mit Bezug auf die Ringform des Basiselements 3 mit seinem Schwerpunkt innerhalb der beiden Vertikalelemente 31, 32 angeordnet ist. Zum Bewegen in die Halteposition *H* wird das Halteelement 5 von der Position aus, in der sich die beiden Führungszapfen 6, 9 in ihren obersten Positionen befinden, also an den Anschlägen 101, 131, durch eine Schwenkbewegung unter Drehung um eine horizontale Achse, die durch die beiden Führungszapfen 6, 9 verläuft, nach außen geschwenkt, so dass sein Schwerpunkt oberhalb der beiden Vertikalelemente 31, 32 herüber nach außen bewegt wird. Anschließend lässt sich das Halteelement 5 mit seinem Schwerpunkt außerhalb der beiden Vertikalelemente 31, 32 nach unten bewegen, bis es sich in der Halteposition *H* befindet. Die ersten und zweiten Führungselenente 6, 9, 10, 13 dienen dabei zur definierten Führung des Halteelements 5 aus der Montageposition *M* in die Halteposition *H.*

Weiterhin vorzugsweise weist das Halteelement 5 zwei in einem Schnitt U-förmige Umklammerungsbereiche 40, 41 auf, die die beiden Vertikalelemente 31, 32 von außen mit geringem Spiel umgreifen, wenn sich das Halteelement 5 in der Halteposition *H* befindet. Dabei ist die Gestaltung weiterhin derart, dass sich die beiden Umklammerungsbereiche 40, 41 - bei entsprechender Orientierung des Halteelements 5 - oberhalb der Vertikalelemente 31, 32 befinden, wenn sich die beiden Führungszapfen 6, 9 in ihren obersten Positionen, also an den Anschlägen 101, 131 befinden; auf diese Weise lässt sich die oben beschriebene Schwenkbewegung ermöglichen. Wenn ausgehend von dieser obersten Position das nach außen geschwenkte Halteelement 5 nach unten bewegt wird, bewegen sich die beiden Umklammerungsbereiche 40, 41 dementsprechend ebenso nach unten, bis sie die beiden Vertikalelemente 31, 32 umgreifen. Bei der weiteren Bewegung nach unten können die Umklammerungsbereiche 40, 41 auch zur Führung des Halteelements 5 in die Halteposition *H* dienen. Insofern können die Umklammerungsbereiche 40, 41 als weitere Teile der ersten Führungselemente aufgefasst werden und die Vertikalelemente 31, 32 als weitere Teile der zweiten Führungselemente.

Wie beispielsweise aus den Figuren 5 und 6 ersichtlich, weist das Halteelement 5 vorzugsweise ein Anlageelement 15 auf, das dazu vorgesehen ist, zum Halten des Einbaurings 1 in der Einbauöffnung von oben her gegen den Randbereich der Einbauöffnung in Anlage gebracht zu werden.

Um das Halteelement 5 besonders handhabungsfreundlich auf der Außenseite der beiden Vertikalelemente 31, 32 nach unten bewegen zu können, weist es vorzugsweise wenigstens ein Betätigungselement 17 auf, vorzugsweise zwei Betätigungselemente 17, 18, die insbesondere dazu ausgebildet sind, mit zwei Fingern einer Hand betätigt zu werden.

Vorzugsweise ist weiterhin ein, auf das wenigstens eine Halteelement 5 wirkender, reversibel lösbarer Feststellmechanismus vorgesehen, über den bzw. durch den das Halteelement 5 in der Halteposition *H* gehalten werden kann. Beim gezeigten Beispiel ist hierzu am Halteelement 5 wenigstens eine Rastnase 19 ausgebildet, bevorzugt sind zwei Rastnasen 19, 20 ausgebildet, die mit Rastlaschen 21, 22 derart wechselwirken, dass hierdurch das Halteelement 5 zwar aus der Montageposition *M* kommend in die Halteposition *H* verbracht werden kann, sich aber nicht selbsttätig aus der Halteposition *H* heraus lösen kann. Vorzugsweise sind die Rastlaschen 21, 22 an den beiden Vertikalelementen 31, 32 ausgebildet, insbesondere - mit Bezug auf die Ringform des Basiselements 3 - auf den nach außen weisenden Flächen der Vertikalelemente 31, 32. In Verbindung mit einer Wechselwirkung zwischen den beiden Umklammerungsbereichen 30, 31 einerseits und den beiden Vertikalelementen 31, 32 andererseits ist das Anlageelement 15 durch den genannten Feststellmechanismus in der Halteposition *H* gegenüber dem Basiselement 3 lagegesichert gehalten. Wenn sich das Halteelement 5 in der Halteposition *H* befindet, klemmt das Anlageelement 15 einerseits und der Flanschbereich 4 andererseits einen Randbereich der Einbauöffnung zwischen sich ein, so dass es sich bei der Halteposition *H* insoweit um eine Klemmposition handelt.

Zum Lösen des Feststellmechanismus weist das Halteelement 5 vorteilhaft ein Löseelement 23 auf, das zum Lösen des Feststellmechanismus - mit Bezug auf den Einbauring 1 - von innen betätigt werden kann. Beim gezeigten Ausführungsbeispiel ist die Gestaltung derart, dass sich bei einem Druck auf das Löseelement 23 die Rastnasen 19, 20 aus ihrem Eingriff in die Rastlaschen 21, 22 lösen und anschließend das Halteelement 5 nach oben bewegt werden kann. Das Halteelement 5 kann, wie in den Figuren gezeigt, so gestaltet sein, dass sich das Löseelement 23 durch den Spalt zwischen den beiden Vertikalelementen 31, 32 hindurch erstreckt, wenn sich das Halteelement 5 in der Halteposition *H* befindet.

An ihren oberen Endbereichen können die beiden Vertikalelemente 31, 32 jeweils ein Stützelement 106 aufweisen, durch das das Halteelement 5 in einer Zwischenposition auf dem Weg von der Montageposition *M* in die Halteposition *H* gehalten werden kann. Dabei ist die Gestaltung vorzugsweise so, dass sich das Halteelement 5 aus der Zwischenposition durch manuelles Überdrücken des Halts und eine Linearbewegung nach unten in die Halteposition *H* bewegen lässt. Beispielsweise kann vorgesehen sein, dass zum Überdrücken des Halts die beiden Führungszapfen 6, 9 des Halteelements 5 über die Stützelemente 106 geführt werden müssen. Das Stützelement 106 kann insbesondere durch einen kleinen Vorsprung an dem betreffenden Vertikalelement 31, 32 bzw. an der entsprechenden Führungsfläche 10 bzw. 13 gebildet sein.

Hierdurch kann oberhalb des Stützelements 106 ein definierter Stützbereich gebildet sein, so dass das Halteelement 5 - ohne äußere Krafteinwirkung - in der Zwischenposition ruht und nicht selbsttätig nach unten gleitet. Durch diese Ausführung lässt sich erzielen, dass zum Einbau des Einbaurings 1 in der Einbauöffnung zunächst das Halteelement 5 aus der Montageposition *M* wie beschrieben über die beiden Vertikalelemente 31, 32 nach außen geschwenkt wird und sich das Halteelement 5 in der Folge - im Wesentlichen schwerkraftbedingt - bis in die Zwischenposition nach unten bewegt, wo es durch die Stützelemente 106 gehalten wird. Dann kann der Benutzer bequem die beiden Betätigungselemente 17, 18 ergreifen und nach unten drücken, so dass der Halt der Stützelemente 106 überdrückt wird und das Halteelement 5 in die Halteposition *H* bewegt wird.

Die Vertikalelemente 31, 32 sind vorzugsweise in einem Horizontalschnitt betrachtet gerundet ausgebildet, insbesondere im Fall eines kreisrunden Basiselements 3 in ihrer Rundung derjenigen des Basiselements 3 angepasst bzw. mit entsprechendem Krümmungsradius gestaltet. Diese Ausführung eignet sich besonders für Fälle, in denen der Einbauring 1 relativ klein ist, beispielsweise einen Durchmesser von weniger als 100 mm aufweist.

Das Halteelement 5 ist vorzugsweise in analoger Weise gerundet ausgebildet, wie beispielsweise bei genauer Betrachtung der Figuren 5 und 6 ersichtlich.

Vorzugsweise besteht der Einbauring 1 lediglich aus dem Basiselement 3 und dem wenigstens einen Halteelement 5. In diesem Fall sind insbesondere keine weiteren Teile beim Einbau des Einbaurings 1 in die Einbauöffnung erforderlich.

Der Einbauring 1 lässt sich so gestalten, dass er ohne Werkzeug montiert und demontiert werden kann.

Durch die beschriebene Gestaltung lässt sich ferner erzielen, dass der Einbauring 1 in seinem äußeren Erscheinungsbild mit der dazugehörigen restlichen Leuchte besonders gut harmoniert.

Das Halteelement 5 kann als Zweikomponenten-Bauteil ausgebildet sein und am Anlageelement 15 eine Gummierung aufweisen. Insbesondere ist diejenige Fläche des Anlageelements 15, die zur Anlage an das Decken- oder Wandelement *D* vorgesehen ist, gummiert. Hierdurch ist ein Verdrehen des Einbaurings 1 im eingebauten Zustand erschwert.

Die Gestaltung des Einbaurings 1 kann beispielsweise derart sein, dass ein Klemmbereich des Halteelements 5 zwischen 20 mm und 60 mm beträgt, insbesondere zwischen 30 mm und 50 mm, beispielsweise 40 mm.

In Fig. 7 ist eine perspektivische Skizze zu einem weiteren Ausführungsbeispiel gezeigt. Im Folgenden wird lediglich auf Unterschiede zu dem oben beschriebenen Ausführungsbeispiel eingegangen. Die Bezugszeichen sind analog gebraucht.

Bei diesem Ausführungsbeispiel ist das Basiselement 3 nicht kreisförmig, sondern eckig und dabei ringförmig geschlossen gestaltet sein, insbesondere - wie gezeigt - viereckig. In Fig. 8 ist das separierte Halteelement 5 skizziert und in Fig. 9 das separierte Basiselement 3.

Bei diesem Ausführungsbeispiel umfassen die ersten Führungselemente vier Führungszapfen 6, 7, 8, 9, und die zweiten Führungselemente vier Führungsflächen in Form von vier Führungsnuten 10', 11', 12', 13 ', wobei jeweils einer der Führungszapfen 6, 7, 8, 9 in jeweils einer der Führungsnuten 10', 11 ', 12', 13' geführt angeordnet ist.

Wie beispielsweise aus Fig. 9 hervorgeht, sind die Führungsnuten 10', 11', 12', 13' jeweils geradlinig gestaltet und dabei alle vier normal zu der Ebene der Einbauöffnung, in einer vertikalen Ebene orientiert (also nicht wie oben im Fall eines kreisförmigen Einbaurings beschrieben gerundet) ausgebildet. Die vier Führungszapfen 6, 7, 8, 9 sind längs einer horizontalen Geraden ausgebildet.

Die beiden mittleren Führungsnuten 11', 12' erstrecken sich dabei weiter von der Ebene des Flanschbereichs 4 nach oben fort als die beiden äußeren Führungsnuten 10', 13'.

Bei diesem Ausführungsbeispiel ist vorgesehen, dass zum Verbinden zunächst die beiden mittleren Führungszapfen 7, 8 von oben in die beiden mittleren Führungsnuten 11', 12' eingeführt werden, anschließend das Halteelement 5 ein kleines Stück nach unten bewegt wird und dann die beiden äußeren Führungszapfen 6, 9 - unter Formveränderung des Halteelements 5 und/oder des Basiselements 3 - in die beiden äußeren Führungsnuten 10', 13' eingerastet bzw. eingeklipst werden.

Nach unten hin können zwei analog wirkende weitere Anschläge 102, 132 der beiden äußeren Führungsnuten 10', 13' gebildet sein.

Das Anlageelement 15 kann insbesondere federnd gestaltet sein und dabei zwei Anlageflächen bilden, die sich - mit Bezug auf die beiden Vertikalelemente 31, 32 - auf zwei gegenüberliegenden Seiten erstrecken, wenn sich das Halteelement 5 in der Halteposition *H* befindet.

## Patentansprüche

1. Einbauring (1) zum Einbau einer Einbauleuchte (2) in einer, in einem Decken- oder Wandelement (*D*) ausgebildeten Einbauöffnung, aufweisend
- ein ringförmiges Basiselement (3) mit einem Flanschbereich (4) zur Anlage an dem Decken- oder Wandelement (*D*) und
- wenigstens ein Halteelement (5) zum Halten des Basiselements (3) in der Einbauöffnung,
wobei das wenigstens eine Halteelement (5) gegenüber dem Basiselement (3) derart beweglich angeordnet ist, dass es zwischen einer Montageposition (*M*) und einer Halteposition (*H*) hin- und her bewegt werden kann,
wobei der Einbauring (1) in die Einbauöffnung hinein bewegt werden kann, wenn sich das wenigstens eine Halteelement (5) in der Montageposition (*M*) befindet und wobei der Einbauring (1) in der Einbauöffnung gehalten ist, wenn sich das Basiselement (3) wie vorgesehen in der Einbauöffnung positioniert befindet und sich das wenigstens eine Halteelement (5) in der Halteposition (*H*) befindet,
wobei der Einbauring (1) derart gestaltet ist, dass das wenigstens eine Halteelement (5) derart beweglich an dem Basiselement (3) angeordnet ist, dass es ohne eine Formveränderung des Basiselements (3) und/oder des wenigstens einen Halteelements (5) nicht von dem Basiselement (3) getrennt werden kann, wobei das wenigstens eine Halteelement (5) zur beweglichen Anordnung an dem Basiselement (3) erste Führungselemente (6, 7, 8, 9) aufweist und das Basiselement (3) zweite Führungselemente (10, 13, 10', 11', 12', 13'), die mit den ersten Führungselementen (6, 7, 8, 9) derart wechselwirken, dass das wenigstens eine Halteelement (5) geführt beweglich an dem Basiselement (3) angeordnet ist,
**dadurch gekennzeichnet,**
**dass** die ersten Führungselemente (6, 7, 8, 9) einen Führungszapfen (6) und die zweiten Führungselemente (10, 13, 10', 11', 12', 13') eine Führungsfläche (10) zur Führung des Führungszapfens (6) umfassen, oder
**dass** die ersten Führungselemente (6, 7, 8, 9) eine Führungsfläche und die zweiten Führungselemente (10, 13, 10', 11', 12', 13') einen Führungszapfen umfassen.

2. Einbauring nach Anspruch 1,
der derart gestaltet ist, dass das wenigstens eine Halteelement (5) durch eine, vorzugsweise manuell erzeugbare, Formveränderung des Basiselements (3) und/oder des wenigstens einen Halteelements (5) von dem Basiselement (3) vollständig und reversibel getrennt werden kann.

3. Einbauring nach einen der vorhergehenden Ansprüche,
bei dem das Basiselement (3) und/oder das wenigstens eine Halteelement (5) aus Kunststoff bestehen.

4. Einbauring nach einen der vorhergehenden Ansprüche,
bei dem das Halteelement (5) aus einem einzigen Stück besteht bzw. gegebenenfalls die Halteelemente (5) jeweils aus einem einzigen Stück bestehen.

5. Einbauring nach einem der vorhergehenden Ansprüche,
bei dem die ersten Führungselemente (6, 7, 8, 9) und die zweiten Führungselemente (10, 13, 10', 11', 12', 13') außerdem einen weiteren Führungszapfen (9) umfassen sowie eine weitere Führungsfläche (13) zur Führung des weiteren Führungszapfens (9), wobei der zuerst genannte Führungszapfen (6) und der weitere Führungszapfen (9) derart gestaltet sind, dass sie mit ihren freien Enden aufeinander zu oder voneinander weg weisen.

6. Einbauring nach einem der vorhergehenden Ansprüche,
bei dem das wenigstens eine Halteelement (5) über eine Rastverbindung mit dem Basiselement (3) verbunden ist.

7. Einbauring nach einem der vorhergehenden Ansprüche,
bei dem ein, auf das wenigstens eine Halteelement (5) wirkender, reversibel lösbarer Feststellmechanismus vorgesehen ist, über den das wenigstens eine Halteelement (5) in der Halteposition (*H*) gehalten werden kann.

8. Einbauring nach Anspruch 7,
bei dem das wenigstens eine Halteelement (5) ein Löseelement (23) aufweist und der Einbauring (1) derart gestaltet ist, dass bei einer Betätigung des Löseelements (23) der Feststellmechanismus gelöst wird.

9. Einbauring nach einem der vorhergehenden Ansprüche,
der wenigstens zwei Halteelemente (5), vorzugsweise wenigstens drei Halteelemente (5) aufweist.

10. Einbauleuchte, insbesondere Deckeneinbauleuchte,
aufweisend einen Einbauring (1) nach einem der vorhergehenden Ansprüche.

## Claims

1. Mounting ring (1) for installing a built-in light (2) in an installation opening formed in a ceiling or wall element (*D*), comprising
- a ring-shaped base element (3) with a flange region (4) for abutting against the ceiling or wall element (*D*) and
- at least one holding element (5) for holding the base element (3) in the installation opening,
wherein the at least one holding element (5) is arranged in a movable manner opposite the base element (3) such that it can be moved back and forth between a mounting position (*M*) and a holding position (*H*),
wherein the mounting ring (1) can be moved into the installation opening when the at least one holding element (5) is in the mounting position (*M*) and wherein the mounting ring (1) is held in the installation opening when the base element (3) is positioned as intended in the installation opening and the at least one holding element (5) is in the holding position (*H*),
wherein the mounting ring (1) is designed in such a way that the at least one holding element (5) is movably arranged on the base element (3) in such a way that it cannot be separated from the base element (3) without changing the form of the base element (3) or of the at least one holding element (5),
wherein the at least one holding element (5) has first guide elements (6, 7, 8, 9) for the movable arrangement on the base element (3) and the base element (3) has second guide elements (10, 13, 10', 11', 12', 13') which interact with the first guide elements (6, 7, 8, 9) such that the at least one holding element (5) is arranged in a guided and movable manner on the base element (3),
**characterized in that**
the first guide elements (6, 7, 8, 9) comprise a guide pin (6) and the second guide elements (10, 13, 10', 11', 12', 13') comprise a guide surface (10) for guiding the guide pin (6), or
the first guide elements (6, 7, 8, 9) comprise a guide surface and the second guide elements (10, 13, 10', 11', 12', 13') comprise a guide pin.

2. Mounting ring according to Claim 1,
which is designed in such a way that the at least one holding element (5) can be separated completely and reversibly from the base element (3) by means of a form change, preferably a manually producible form change, of the base element (3) and/or of the at least one holding element (5) .

3. Mounting ring according to one of the preceding claims,
in which the base element (3) and/or the at least one holding element (5) consist of plastic.

4. Mounting ring according to one of the preceding claims,
in which the holding element (5) consists of a single piece or, where applicable, the holding elements (5) consist of a single piece each.

5. Mounting ring according to one of the preceding claims,
in which the first guide elements (6, 7, 8, 9) and the second guide elements (10, 13, 10', 11', 12', 13') additionally comprise a further guide pin (9) and a further guide surface (13) for guiding the further guide pin (9), wherein the guide pin (6) mentioned first and the further guide pin (9) are designed in such a way that they point with their free ends toward or away from each other.

6. Mounting ring according to one of the preceding claims,
in which the at least one holding element (5) is connected via a latching connection to the base element (3).

7. Mounting ring according to one of the preceding claims,
in which is provided a locking mechanism which acts on the at least one holding element (5) and which can be released reversibly and via which the at least one holding element (5) can be held in the holding position (H).

8. Mounting ring according to Claim 7,
in which the at least one holding element (5) comprises a release element (23) and the mounting ring (1) is designed in such a way that the locking mechanism is released when the release element (23) is actuated.

9. Mounting ring according to one of the preceding claims,
which comprises at least two holding elements (5), preferably at least three holding elements (5).

10. Built-in light, in particular recessed ceiling light,
comprising a mounting ring (1) according to one of the preceding claims.

## Revendications

1. Bague d'encastrement (1) servant à l'encastrement d'un luminaire encastré (2) dans une ouverture d'encastrement ménagée dans un élément de plafond ou mural (*D*), et présentant
- un élément de base (3) annulaire possédant une zone de bride (4) destinée à reposer contre l'élément de plafond ou mural (*D*), et
- ledit au moins un élément de retenue (5) destiné à retenir l'élément de base (3) étant agencé mobile par rapport à l'élément de base (3) de manière à pouvoir basculer entre une position de montage *(M)* et une position de retenue *(H),* ladite bague d'encastrement (1) pouvant s'introduire dans l'ouverture d'encastrement si l'au moins un élément de retenue (5) se trouve en position de montage *(M),* et la bague d'encastrement (1) étant maintenue dans l'ouverture d'encastrement lorsque l'élément de base (3) est disposé dans l'ouverture d'encastrement de la manière prévue et que l'au moins un élément de retenue (5) se trouve en position de retenue (*H*),
ladite bague d'encastrement (1) étant conçue de telle manière que l'au moins un élément de retenue (5) est disposé mobile sur l'élément de base (3) de façon à ne pas permettre de séparation entre ledit élément de retenue et ledit élément de base (3) sans déformation de l'élément de base (3) et/ou de l'au moins un élément de retenue (5), ledit au moins un élément de retenue (5) présentant, pour un agencement mobile sur l'élément de base (3), des premiers éléments de guidage (6, 7, 8, 9), et l'élément de base (3) présentant des deuxièmes éléments de guidage (10, 13, 10', 11', 12', 13') qui interagissent avec les premiers éléments de guidage (6, 7, 8, 9) de telle manière que l'au moins un élément de retenue (5) est mobile de façon guidée sur l'élément de base (3),
**caractérisée en ce que**
les premiers éléments de guidage (6, 7, 8, 9) comprennent une broche de guidage (6) et les deuxièmes éléments de guidage (10, 13, 10', 11', 12', 13') comprennent une surface de guidage (10) servant au guidage de la broche de guidage (6), ou **en ce que**
les premiers éléments de guidage (6, 7, 8, 9) comprennent une surface de guidage et les deuxièmes éléments de guidage (10, 13, 10', 11', 12', 13') comprennent une broche de guidage.

2. Bague d'encastrement selon la revendication 1,
conçue de manière que l'au moins un élément de retenue (5) puisse être totalement séparé de l'élément de base (3), et ce de manière réversible, sous l'effet d'une déformation, de préférence effectuée à la main, de l'élément de base (3) et/ou de l'au moins un élément de retenue (5).

3. Bague d'encastrement selon l'une des revendications précédentes,
dans laquelle l'élément de base (3) et/ou l'au moins un élément de retenue (5) sont en plastique.

4. Bague d'encastrement selon l'une des revendications précédentes,
dans laquelle l'élément de retenue (5) se compose d'une seule pièce ou bien, le cas échéant, les éléments de retenue (5) se composent chacun d'une seule pièce.

5. Bague d'encastrement selon l'une des revendications précédentes,
dans laquelle les premiers éléments de guidage (6, 7, 8, 9) et les deuxièmes éléments de guidage (10, 13, 10', 11', 12', 13') comprennent en outre une broche de guidage supplémentaire (9) ainsi qu'une surface de guidage supplémentaire (13) pour le guidage de la broche de guidage supplémentaire (9), ladite broche de guidage (6) initialement citée et ladite broche de guidage supplémentaire (9) étant constituées de manière que leurs extrémités libres soient tournées l'une vers l'autre ou détournées l'une de l'autre.

6. Bague d'encastrement selon l'une des revendications précédentes,
dans laquelle l'au moins un élément de retenue (5) est raccordé à l'élément de base (3) par encliquetage.

7. Bague d'encastrement selon l'une des revendications précédentes,
dans laquelle il est prévu un mécanisme de verrouillage agissant sur l'au moins un élément de retenue (5) de façon réversiblement déblocable et permettant de retenir l'au moins un élément de retenue (5) dans la position de retenue (*H*).

8. Bague d'encastrement selon la revendication 7,
dans laquelle l'au moins un élément de blocage (5) présente un élément de déblocage (23) et la bague d'encastrement (1) est conçue de manière que l'actionnement de l'élément de déblocage (23) débloque le mécanisme de verrouillage.

9. Bague d'encastrement selon l'une des revendications précédentes,
présentant au moins deux éléments de retenue (5), de préférence au moins trois éléments de retenue (5).

10. Luminaire encastré, notamment au plafond,
présentant une bague d'encastrement (1) selon l'une des revendications précédentes.
